# EUROPÄISCHE PATENTSCHRIFT

(11) **EP 2 756 781 B1**
(45) Veröffentlichungstag und Bekanntmachung des Hinweises auf die Patenterteilung: **11.03.2015**
(21) Anmeldenummer: 13152235.1
(22) Anmeldetag: 22.01.2013
(51) Int. Cl.: A47C 31/00

(54) **Kompostierbarer Bezugsstoff**
Compostable cover material
Tissu de garnissage pouvant être composté

(43) Veröffentlichungstag der Anmeldung: 23.07.2014
(73) Patentinhaber: Mattes & Ammann GmbH & Co. KG, 72469 Messstetten (Tieringen) (DE)
(72) Erfinder: Larsén, Christoph Sven, 72469 Messstetten (DE)
(74) Vertreter: Raffay & Fleck

(56) Entgegenhaltungen:
- EP-A1- 1 180 370
- DE-U1-202011 004 541
- US-A- 5 572 754
- US-A1- 2008 191 529

## Beschreibung

Die vorliegende Anmeldung betrifft einen Matratzenbezugsstoff, einen Matratzenbezug sowie ein entsprechendes Herstellungsverfahren

Bezugsstoffe sind aus dem Stand der Technik zahlreich bekannt, siehe z.B. DE 20211004541 U1. Sie werden für verschiedene Anwendungen eingesetzt. Auch sind verschiedene Materialien zur Erzeugung solcher Bezugsstoffe im Einsatz. Bevorzugt wird als Material Baumwolle, die aufgrund ihrer Eigenschaften als besonders positiv gesehen wird.

Es ist jedoch bekannt, dass Baumwolle ein nicht zu vernachlässigendes Allergiepotential besitzt. Bezugsstoffe werden, insbesondere für Matratzen, überwiegend aus Baumwolle gefertigt. Hier ist es wünschenswert eine Alternative zu schaffen, die aber die Umwelt nicht stärker belastet.

Diese Aufgabe wird überraschend gelöst durch die Verwendung von Polyester- oder Copolyestergarn, welches kompostierbar ist. Dadurch kann die Belastung für Allergiker deutlich gesenkt werden. Trotz der gerade bei der Matratzenbenutung herrschenden Bedingungen ist ein Einsatz kompostierbarer Polyester- oder Copolyestergarne zur Herstellung von Bezugsstoffen möglich, ohne die Haltbarkeit deutlich zu verringern.

Gelöst wird die Aufgabe durch einen Matratzenbezugstoff gemäß Anspruch 1, sowie einen Matratzenbezug gemäß Anspruch 7 und ein Verfahren gemäß Anspruch 9. Die abhängigen Ansprüche 2 bis 6, 8 und 10 bis 13 geben vorteilhafte Weiterbildungen an.

Gelöst wird die Aufgabe durch einen Matratzenbezugsstoff nach Anspruch 1. Erfindungsgemäß beinhaltet der Bezugsstoff dabei ein kompostierbares Polyester- und/oder kompostierbares Copolyestergarn.

Unter kompostierbar ist ein zumindest unter industriellen Kompostierbedingungen kompostierbares Polyester- und/oder Copolyestergarn zu verstehen, das insbesondere die Anforderungen der einschlägigen Normen, insbesondere der europäischen, japanischen und/oder amerikanischen Norm(en) erfüllt.

Eine Verwendung derartiger Garne bietet zahlreiche Vorteile und wurde für Bezugsstoffe, insbesondere Matratzen noch nicht erwogen.

So bietet es Allergikern Vorteile und können Kosten gesenkt werden, ohne die Umwelt weiter zu belasten. Mit Vorteil werden Garne eingesetzt, die aus Fasern gesponnen sind. Mit besonderem Vorteil werden kompostierbare Polyester- und/oder Copolyesterfasern bzw. -garn eingesetzt, die aus nachwachsenden Rohstoffen erzeugt wurden.

Mit besonderem Vorteil beinhaltet der Bezugsstoff gemäß Anspruch 2 mindestens 70 Gew.% kompostierbares Polyester- und/oder kompostierbares Copolyestergarn.

Das bedeutet, dass im Bezugsstoff 70 Gew.% auf kompostierbares Polyester- und/oder kompostierbares Copolyestergarn entfallen. Dadurch ist die Umweltbilanz besonders positiv und zeigen sich auch die anderen Vorteile, wie das geringe Allergiepotential, ebenfalls deutlicher.

Gemäß Anspruch 3 besteht der Bezugsstoff aus kompostierbarem Polyester- und/oder kompostierbarem Copolyestergarn. So wird er vorteilhafter Weise aus 100 Gew.% kompostierbarem Polyester- und/oder kompostierbarem Copolyestergarn hergestellt bzw. besteht entsprechend daraus.

Mit besonderem Vorteil wird ein Matratzenbezugsstoff bestehend aus einem erfindungsgemäßen Bezugsstoff vorgesehen. In einem solchen Matratzenbezugsstoff zeigen sich die Vorteile, insbesondere das geringe Allergiepotential besonders deutlich in der Anwendung. Auch ist es hier besonders fernliegend ein kompostierbares Polyester- und/oder kompostierbares Copolyestergarn einzusetzen, was in der Anwendung häufig im feuchten und warmen Milieu bestehen muss.

Mit besonderem Vorteil ist der Matratzenbezugsstoff in Form eines Vorder- und Rückseite umfassenden Doppeltuches mit oder ohne Füllfaden oder als Velours oder Frottee ausgeführt. Eine solche Ausführung ist besonders haltbar und bietet eine besonders weiche bzw. polsternde Haptik.

Mit besonderem Vorteil ist der Matratzenbezugsstoff als einstückiger Schlauch zum Einstecken einer Matratze ausgebildet. Dies bietet zahlreiche Vorteile, beispielsweise in Bezug auf die einfache Herstellung, die Haltbarkeit und die Vermeidung von Kanten, Ecken und Verdickungen.

Besonders vorteilhaft ist auch ein Matratzenbezug bestehend aus einem Bezugsstoff bzw. Matratzenbezugsstoff nach einem der vorstehenden Ansprüche. Ein Matratzenbezug kann dabei weitere Elemente, wie beispielsweise Verschlusselemente, beispielsweise Reißverschlüsse oder Ähnliches, aufweisen.

Mit besonderem Vorteil ist der Matratzenbezug mit Verschlusselementen, beispielsweise Reißverschlüssen, ausgestattet, die bzw. der kompostierbares Polyester- und/oder kompostierbares Copolyester beinhalten bzw. aus solchen bestehen.

Gelöst wird die Aufgabe auch durch ein Verfahren gemäß Anspruch 8 zur Herstellung von Matratzenbezugsstoff. Diese zeichnen sich dadurch aus, dass der Bezugsstoff auf einer Rundstrickmaschine unter Einsatz kompostierbarem Polyester- und/oder kompostierbarem Copolyestergarn hergestellt wird.

Durch ein solches Verfahren lässt sich ein besonders vorteilhafter Bezugsstoff auf einfache Weise erzeugen.

Auch die weiteren gegenständlichen Merkmale lassen sich entsprechend verfahrensgemäß vorteilhaft realisieren. Insbesondere ist so der Anteil des kompostierbarem Polyester- und/oder kompostierbarem Copolyestergarns am Bezugsstoff mindestens 70% bzw. werden 70 Gew. % des eingesetzten Materials als kompostierbares Polyester- und/oder kompostierbares Copolyestergarn gewählt.

Mit besonderem Vorteil wird als Garn zur Beschickung der Rundstrickmaschine kompostierbares Polyester- und/oder kompostierbares Copolyestergarn verwendet bzw. ausschließlich verwendet.

Mit besonderem Vorteil wird ein Matratzenstoff auf einer Rundstrickmaschine als einstückiger Schlauch erzeugt.

Mit besonderem Vorteil wird anschließend eine Matratze in den Schlauch eingeführt.

Weitere Vorteile werden rein exemplarisch in der folgenden Zeichnung Fig. 1 erläutert, die eine Matratze mit einem Matratzenbezugstoff in Schlauchform zeigt.

Fig. 1 zeigt einen Matratzenbezugsstoff 2 in Schlauchform, in den auf einfache Weise eine Matratze 1 eingesteckt worden ist. Dieser Schlauch lässt sich dann an beiden Enden verschließen oder mit Verschlussmitteln versehen.

## Patentansprüche

1. Matratzenbezugsstoff (2) für Matratzen (1), **dadurch gekennzeichnet, dass** der Matratzenbezugsstoff (2) ein kompostierbares Polyester- und/oder kompostierbares Copolyestergarn beinhaltet.

2. Matratzenbezugsstoff (2) nach Anspruch 1, **dadurch gekennzeichnet, dass** der Bezugsstoff (2) mindestens 70 Gew.% kompostierbares Polyester- und/oder kompostierbares Copolyestergarn beinhaltet.

3. Matratzenbezugsstoff (2) nach Anspruch 1, **dadurch gekennzeichnet, dass** der Bezugsstoff (2) mindestens 100 Gew. % kompostierbares Polyester- und/oder kompostierbares Copolyestergarn beinhaltet.

4. Matratzenbezugsstoff (2) nach Anspruch 1, **dadurch gekennzeichnet, dass** der Bezugsstoff aus kompostierbarem Polyester- und/oder kompostierbares Copolyestergarn besteht.

5. Matratzenbezugsstoff (2) nach einem der Ansprüche in Form eines Vorder- und Rückseite umfassenden Doppeltuchs mit oder ohne Füllfaden oder Velours oder Frottes.

6. Matratzenbezugsstoff (2) nach einem der Ansprüche, **dadurch gekennzeichnet, dass** er als einstückiger Schlauch zum Einstecken einer Matratze ausgebildet ist.

7. Matratzenbezug bestehend aus Matratzenbezugsstoff (2) nach einem der vorstehenden Ansprüche.

8. Matratzenbezug nach Anspruch 6, **dadurch gekennzeichnet, dass** er einen Reißverschluss beinhaltet, der kompostierbares Polyester und/oder kompostierbares Copolyester beinhaltet.

9. Verfahren zur Herstellung von Matratzenbezugsstoff (2) für Matratzen (1), **dadurch gekennzeichnet, dass** der Bezugsstoff (2) auf einer Rundstrickmaschine unter Einsatz kompostierbaren Polyester- und/oder kompostierbaren Copolyestergarns hergestellt wird.

10. Verfahren nach dem Anspruch 9, wobei der Anteil des kompostierbaren Polyester- und/oder kompostierbaren Copolyestergarns am Matratzenbezugsstoff mindestens 70 Gew.% beträgt.

11. Verfahren nach dem Anspruch 9, wobei der Anteil des kompostierbaren Polyester- und/oder kompostierbaren Copolyestergarns am Matratzenbezugsstoff mindestens 100 Gew.% beträgt.

12. Verfahren nach dem Anspruch 9, wobei als Garn kompostierbares Polyester- und/oder kompostierbaren Copolyestergarn verwendet wird.

13. Verfahren nach einem der Ansprüche 9 bis 12, **dadurch gekennzeichnet, dass** ein Matratzenbezugsstoff auf einer Rundstrickmaschine als einstückger Schlauch erzeugt wird.

## Claims

1. A mattress cover material (2) for mattresses (1), **characterised in that** the mattress lining material (2) contains a compostable polyester and/or compostable copolyester yarn.

2. A mattress cover material (2) according to claim 1, **characterised in that** the mattress cover material (2) contains at least 70% in weight of compostable polyester and/or compostable copolyester yarn.

3. A mattress cover material (2) according to claim 1, **characterised in that** the mattress cover material (2) contains at least 100% in weight of compostable polyester and/or compostable copolyester yarn.

4. A mattress cover material (2) according to claim 1, **characterised in that** the mattress cover material consists of compostable polyester and/or compostable copolyester yarn.

5. A mattress cover material (2) according to one of the claims in the form of a double cloth including a front and a backside with or without filling thread or velours or frotté.

6. A mattress cover material (2) according to one of the claims, **characterised in that** it is designed as a single-piece hose for insertion of a mattress.

7. A mattress cover consisting of a mattress cover material (2) according to one of the previous claims.

8. A mattress cover according to claim 6, **characterised in that** it includes a zip fastener which contains a compostable polyester and/or compostable copolyester yarn.

9. A method for fabricating a mattress cover material (2) for mattresses (1), **characterised in that** the cover material (2) is produced on a circular knitting machine by using a compostable polyester and/or compostable copolyester yarn.

10. The method of claim 9, whereas the proportion of the compostable polyester and/or compostable copolyester yarn in the mattress cover material amounts to at least 70% in weight.

11. The method of claim 9, whereas the proportion of the compostable polyester and/or compostable copolyester yarn in the mattress cover material amounts to at least 100% in weight.

12. The method of claim 9, whereas compostable polyester and/or compostable copolyester yarn is used as a yarn.

13. A method according to any of the claims 9 to 12, **characterised in that** a mattress cover material is produced on a circular knitting machine as a single-piece hose.

## Revendications

1. Matériau de recouvrement de matelas (2) pour matelas (1), **caractérisé en ce que** le matériau de recouvrement de matelas (2) contient un fil de polyester compostable et/ou de copolyester compostable.

2. Matériau de recouvrement de matelas (2) selon la revendication 1, **caractérisé en ce que** le matériau de recouvrement de matelas (2) contient au moins 70% en poids de fil de polyester compostable et/ou de copolyester compostable.

3. Matériau de recouvrement de matelas (2) selon la revendication 1, **caractérisé en ce que** le matériau de recouvrement de matelas (2) contient au moins 100% en poids de fil de polyester compostable et/ou de copolyester compostable.

4. Matériau de recouvrement de matelas (2) selon la revendication 1, **caractérisé en ce que** le matériau de recouvrement de matelas (2) se compose de fil de polyester compostable et/ou de copolyester compostable.

5. Matériau de recouvrement de matelas (2) selon l'une des revendications sous forme de double tissu comprenant un recto et un verso avec ou sans fil de remplissage ou velours ou frotté.

6. Matériau de recouvrement de matelas (2) selon l'une des revendications, **caractérisé en ce qu'**il est conçu comme tuyau d'une seule pièce pour introduction d'un matelas.

7. Protège-matelas composé d'un matériau de recouvrement de matelas (2) selon l'une des revendications précédentes.

8. Protège-matelas selon la revendication 6, **caractérisé en ce qu'**il comporte une fermeture-éclair contenant un fil de polyester compostable et/ou de copolyester compostable.

9. Procédé de fabrication d'un matériau de recouvrement de matelas (2) pour matelas (1), **caractérisé en ce que** l'on obtient le matériau de recouvrement (2) sur une machine à tricoter circulaire en utilisant un fil de polyester compostable et/ou de copolyester compostable.

10. Procédé selon la revendication 9, **caractérisé en ce que** la proportion du fil de polyester compostable et/ou de copolyester compostable dans le matériau de recouvrement de matelas est d'au moins 70% en poids.

11. Procédé selon la revendication 9, **caractérisé en ce que** la proportion du fil de polyester compostable et/ou de copolyester compostable dans le matériau de recouvrement de matelas est d'au moins 100% en poids.

12. Procédé selon la revendication 9, où l'on utilise du fil de polyester compostable et/ou de copolyester compostable comme fil.

13. Procédé selon l'une quelconque des revendications 9 à 12, **caractérisé en ce que** l'on obtient un matériau de recouvrement de matelas sur une machine à tricoter circulaire comme tuyau d'une seule pièce.
